# EUROPÄISCHE PATENTSCHRIFT

(11) **EP 3 389 953 B1**
(45) Veröffentlichungstag und Bekanntmachung des Hinweises auf die Patenterteilung: **04.11.2020**
(21) Anmeldenummer: 16825352.4
(22) Anmeldetag: 15.12.2016
(51) Int. Cl.: F24H 3/04, B25H 3/02

(54) **SYSTEM UMFASSEND EIN ELEKTRISCH BETRIEBENES HANDGERÄT, EINEN TRANSPORTKOFFER FÜR DAS HANDGERÄT, SOWIE VERFAHREN ZUM BETRIEB EINES HANDGERÄTS**
SYSTEM COMPRISING AN ELECTRICALLY OPERATED HANDHELD DEVICE AND A TRANSPORT CASE FOR THE HANDHELD DEVICE, AND METHOD FOR OPERATING A HANDHELD DEVICE
SYSTÈME COMPRENANT UN APPAREIL PORTATIF ÉLECTRIQUE ET UN COFFRE DE TRANSPORT DE L'APPAREIL PORTATIF, ET PROCÉDÉ PERMETTANT DE FAIRE FONCTIONNER UN APPAREIL PORTATIF

(30) Priorität: 15.12.2015 DE 102015121891
(43) Veröffentlichungstag der Anmeldung: 24.10.2018
(73) Patentinhaber: WAGNER SPRAYTECH (UK) LTD., Guildford Surrey GU1 1SZ (GB)
(72) Erfinder: JELTSCH, Thomas, 88048 Friedrichshafen (DE); VAN DER REST, Paul, Guildford Surrey GU1 1JU (GB); BYNE, Dan, Angmering West Sussex BN16 4DZ (GB); PAICE, Philip, Hindhead Surrey GU26 6UQ (GB)
(74) Vertreter: Otten, Roth, Dobler & Partner mbB Patentanwälte
(86) Internationale Anmeldenummer: PCT/EP2016/081200
(87) Internationale Veröffentlichungsnummer: WO 2017/102951

(56) Entgegenhaltungen:
- DE-A1-102012 111 321
- DE-A1-102012 111 328
- DE-U1- 9 014 132
- FR-A1- 2 333 990
- KR-A- 20110 107 728
- US-A- 4 703 852
- US-A1- 2002 030 425
- US-A1- 2008 083 106
- US-A1- 2011 290 914

## Beschreibung

Die Erfindung betrifft ein System gemäß dem Oberbegriff des Anspruchs 1.

Aus dem Stand der Technik sind Systeme bekannt, welche ein elektrisch betriebenes Handgerät, welches insbesondere als Heißlufthandgerät oder als Handschleifgerät ausgebildet ist, und einen Transportkoffer zur Aufbewahrung und zum Transport des Handgeräts umfassen.

Aus der US 2011/290914 A1 ist ein HVLP-Sprühsystem mit einer Werkzeugbox bekannt, bei welcher der Deckel eine externe Ablageposition für eine Pistole umfasst, um diese während der Arbeit abzustellen.

Aus der DE 90 14 132 U1 ist eine ausbaufähige Station zur übersichtlichen Ablage von Akku-Handgeräten in Kombination mit deren Ladegeräten bekannt.

Aus der US 4 703 852 A ist ein tragbares Traggestell für Handwerkzeuge bekannt, welches das Zubehör aufnehmen kann.

Schließlich ist aus der FR 2 333 990 A1 eine abnehmbare starre Kunststoffabdeckung für z.B. das Blatt einer elektrischen Kreissäge bekannt.

Der Erfindung liegt die Aufgabe zugrunde, ein System aus einem elektrisch betriebenen Handgerät, welches als Heißlufthandgerät ausgebildet ist, und einem Transportkoffer vorzuschlagen, wobei der Transportkoffer einen Zusatznutzen aufweist, ohne dass dessen Stapelbarkeit eingeschränkt ist.

Diese Aufgabe wird ausgehend von den Merkmalen des Oberbegriffs des Anspruchs 1 durch die kennzeichnenden Merkmale des Anspruchs 1 gelöst. In den Unteransprüchen sind vorteilhafte und zweckmäßige Weiterbildungen angegeben.

Bei dem erfindungsgemäßen System, welches ein elektrisch betriebenes Handgerät, welches insbesondere als Heißlufthandgerät oder als Handschleifgerät ausgebildet ist, und einen Transportkoffer für das Handgerät umfasst und bei dem der Transportkoffer mindestens eine erste Kofferschale umfasst, ist es vorgesehen dass die mindestens eine erste Kofferschale eine Außenseite umfasst, wobei die Kofferschale in ihrer Außenseite eine Vertiefung zu einer abschnittsweisen Aufnahme des Handgeräts umfasst und wobei sich die Vertiefung in Richtung eines Stauraums des Transportkoffers erstreckt. Hierdurch ist es möglich, das Handgerät an einer Außenseite des Transportkoffers anzuordnen und so den Transportkoffer als Halterung für das Handgerät zu verwenden. Hierbei ist die Vertiefung insbesondere in der Bodenwandung der Kofferschale ausgebildet. Die Möglichkeit das Handgerät abschnittsweise in der Vertiefung des Transportkoffers anzuordnen gibt dem Anwender die Möglichkeit, das Handgerät für den Gebrauch bereitzustellen oder das Handgerät bei einer Arbeitsunterbrechung zu parken oder das Handgerät nach der Arbeit auskühlen zu lassen, ohne dass sich der Anwender aus anderen Gegenständen Hilfskonstruktionen für eine fachgerechte Anordnung des Handgeräts schaffen muss. Weiterhin ermöglicht eine Anordnung des Handgeräts in der Vertiefung des Transportkoffers bei aktiviertem Handgerät dem Anwender es auch, einen mit dem Handgerät zu bearbeitenden Gegenstand beidhändig im Heißluftstrahl des Heißlufthandgeräts oder beidhändig gegenüber einem Schleifkörper zu bewegen. Durch die Ausbildung der Vertiefung an der wenigstens einen Kofferschale werden die Außenabmessungen des Transportkoffers nicht verändert, weiterhin wir dessen Stapelbarkeit durch die Vertiefung nicht beeinflusst.

Es ist auch vorgesehen, dass der Transportkoffer die erste Kofferschale und eine zweite Kofferschale umfasst, wobei die Vertiefung an der ersten Kofferschale zwischen einem Griff des Transportkoffers und einer die beiden Kofferschalen verbindenden Gelenkachse des Transportkoffers angeordnet ist. Durch eine derartige Positionierung ist es dem Anwender möglich den Transportkoffer beim Einsetzen bzw. beim Herausnehmen des Heißlufthandgeräts in bzw. aus der Vertiefung an dessen Griff zu halten, so dass die beiden Gegenstände zielsicher zueinander bewegt werden können und eine schnelle und problemfreie Verbindung und Trennung von Transportkoffer und Heißlufthandgerät möglich ist. Hierbei ist neben einer wannenartigen Ausbildung der zweiten Kofferschale auch eine flache, brettartige Ausbildung der zweiten Kofferschale vorgesehen.

Weiterhin ist es vorgesehen, die Kofferschale, welche die Vertiefung aufweist, wannenförmig auszubilden, wobei die Vertiefung an einer Bodenwandung der Kofferschale angeordnet ist, so dass diese eine Erhebung in der wannenförmigen Kofferschale bildet. Durch eine derartige Ausbildung der Vertiefung werden Außenabmessungen des Transportkoffers bzw. der Kofferschale nicht negativ beeinflusst. Vielmehr ist es möglich, die Vertiefung in Bereichen anzuordnen, welche z.B. aufgrund der Gesamtgeometrie des Heißlufthandgeräts in einem Innenraum des Transportkoffers nicht als Stauraum benötigt werden.

Es ist auch vorgesehen, die Vertiefung mittig in der Bodenwandung der Kofferschale anzuordnen, wobei die Bodenwandung der Kofferschale von Seitenwänden umgeben ist. Hierdurch kann der Transportkoffer bzw. die Kofferschale bei in ihrer Vertiefung angeordnetem Heißlufthandgerät eine große Standfestigkeit entfalten.

Weiterhin ist es vorgesehen, dass in einer Arbeitsstellung, nämlich einer Stellung, in welcher das Heißlufthandgerät in der Vertiefung angeordnet ist, ein Formschluss zwischen der wenigstens einen Kofferschale und einem Griff des Heißlufthandgeräts und/oder einem Gebläseabschnitt des Heißlufthandgeräts hergestellt ist. Hierdurch ist das Heißlufthandgerät in einem von ihrer Heißluftdüse entfernten Bereich besonders zuverlässig an der Kofferschale bzw. dem Transportkoffer gehalten. Selbstverständlich ist es auch vorgesehen bis auf die Heißluftdüse auch alle anderen Abschnitte des Heißlufthandgeräts zur Herstellung eines Formschlusses zu verwenden.

Erfindungsgemäß ist es vorgesehen, dass das Heißlufthandgerät wenigstens ein Haltemittel umfasst und dass die wenigstens eine Kofferschale in der Vertiefung wenigstens eine Aufnahme für das Haltemittel umfasst. Hierdurch ist das Heißlufthandgerät zuverlässig und mit Hilfe eines einfachen Kupplungs- bzw. Entkupplungsvorgangs an der Kofferschale bzw. dem Transportkoffer gehalten. Alternativ sind auch andere Ausführungen von Haltemittel und Aufnahme vorgesehen. Haltemittel und Aufnahme können beispielsweise auch durch die Komponenten einer Bajonett-Verbindung gebildet sein.

Erfindungsgemäß ist vorgesehen, das Heißlufthandgerät in einer Arbeitsstellung mit einem von seiner Heißluftdüse abgewandten Ende in der Vertiefung aufzunehmen. Hierdurch ist die Einhaltung eines Abstand zwischen einer Heißluftdüse des Heißlufthandgeräts und der Kofferschale bzw. dem Transportkoffer in der Arbeitsstellung sichergestellt und einer thermischen Beschädigung der Kofferschale vorgebeugt.

Weiterhin ist es vorgesehen, dass ein Gebläseabschnitt des Heißlufthandgeräts wenigstens eine Luftansaugöffnung umfasst, wobei das Heißlufthandgerät und die wenigstens erste Kofferschale derart aufeinander angepasst sind, dass in einer Arbeitsstellung ein ungehinderter Lufteintritt in die wenigstens eine Luftansaugöffnung gegeben ist. Hierdurch ist ein unbeeinträchtigter Betrieb des Heißlufthandgeräts in der Arbeitsstellung möglich, in welcher das Heißlufthandgerät an der Kofferschale bzw. dem Transportkoffer angeordnet ist.

Es ist auch vorgesehen, das Heißlufthandgerät als Heißluftpistole auszubilden und die Heißluftpistole mit einem Griff auszustatten, wobei die Heißluftpistole in einer Arbeitsstellung mit einer Unterseite des Griffs und/oder einer Rückseite des Griffs an dem Transportkoffer anliegt. Hierdurch wird die Heißluftpistole in der Arbeitsstellung zusätzlich stabilisiert. Weiterhin werden die zwischen dem Transportkoffer und der Heißluftpistole zu übertragenden Kräfte auf mehr Punkte verteilt, so dass sich Spitzenbelastungen der Heißluftpistole und der Kofferschale bzw. des Transportkoffers reduzieren lassen.

Bezüglich der Vertiefung ist es vorgesehen, diese beckenartig mit einem umlaufenden Rand auszubilden oder diese schlitzförmig mit einem seitlichen Einlass auszubilden oder diese schlitzförmig mit einem seitlichen Einlass und einem seitlichen Auslass auszubilden. Eine wannenförmige Ausbildung hat den Vorteil, dass diese das Innenraumvolumen des Transportkoffers am wenigstens reduziert. Schlitzförmige Vertiefungen haben den Vorteil, dass diese in leicht verständlicher Weise ein lineares Einschieben des Heißlufthandgeräts zur Erreichung der Arbeitsstellung ermöglichen und somit eine intuitive Handhabung ermöglichen.

Es ist auch vorgesehen, dass eine Achse eines von dem Heißlufthandgerät erzeugbaren Heißluftstrahls in einer Arbeitsstellung des Heißlufthandgeräts in einem Winkel von 20° bis 90° und insbesondere in einem Winkel von 45° bis 90° zu einer Bodenwandung der Kofferschale steht und von der Bodenwandung weg gerichtet ist. Hierbei wird davon ausgegangen, dass der geschlossene Transportkoffer auf einer der Bodenwandung der ersten Kofferschale gegenüberliegenden Bodenwandung der zweiten Kofferschale auf einem waagrecht ausgerichteten Untergrund aufliegt. Derartige Winkelstellungen des Heißlufthandgeräts ermöglichen einem Anwender eine ergonomische Handhabung eines Gegenstandes im Heißluftstrahl.

Schließlich ist es vorgesehen, dass das Heißlufthandgerät in seiner Arbeitsstellung mit der Kofferschale und insbesondere mit der Vertiefung der Kofferschale durch wenigstens ein Rastmittel lösbar verbindbar ist, wobei das Rastmittel insbesondere zwischen der Kofferschale und einem Griff des Heißlufthandgeräts oder zwischen der Vertiefung und einem Gebläseabschnitt des Heißlufthandgeräts angeordnet ist. Durch eine Verrastung von Heißlufthandgerät und Kofferschale bzw. Transportkoffer wird eine besonders zuverlässige Verbindung zwischen diesen beiden Komponenten geschaffen, so dass z.B. für eine Ortverlagerung eines aus dem Heißlufthandgerät und dem Transportkoffer gebildeten Standgeräts ausreichend ist, nur den Transportkoffer oder nur das Heißlufthandgerät zu greifen. Hierdurch wird eine Handhabung des Standgeräts wesentlich erleichtert.

Der Transportkoffer für ein elektrisch betriebenes Handgerät, welches insbesondere als Heißlufthandgerät oder als Handschleifgerät ausgebildet ist, welcher mindestens eine erste Kofferschale umfasst, zeichnet sich dadurch aus, dass die mindestens eine erste Kofferschale eine Außenseite umfasst, wobei die Kofferschale in ihrer Außenseite eine Vertiefung zu einer abschnittsweisen Aufnahme des Handgeräts umfasst und wobei sich die Vertiefung in Richtung eines Stauraums des Transportkoffers erstreckt. Hierdurch ist es möglich, das Handgerät an einer Außenseite des Transportkoffers anzuordnen und so den Transportkoffer als Halterung für das Handgerät zu verwenden. Die Möglichkeit das Handgerät in der Vertiefung des Transportkoffers anzuordnen, gibt dem Anwender die Möglichkeit, das Handgerät für den Gebrauch bereitzustellen oder das Handgerät bei einer Arbeitsunterbrechung zu parken oder das Handgerät nach der Arbeit auskühlen zu lassen, ohne dass sich der Anwender aus anderen Gegenständen Hilfskonstruktionen für eine fachgerechte Anordnung des Handgeräts schaffen muss. Weiterhin ermöglicht eine Anordnung des Handgeräts in der Vertiefung des Transportkoffers bei aktiviertem Handgerät dem Anwender es auch, einen mit dem Handgerät zu bearbeitenden Gegenstand beidhändig im Heißluftstrahl des Heißlufthandgeräts zu bewegen oder gegenüber einem sich drehenden Schleifkörper des Handschleifgeräts zu handhaben. Durch die Ausbildung der Vertiefung an der wenigstens einen Kofferschale werden die Außenabmessungen des Transportkoffers nicht verändert, weiterhin wir dessen Stapelbarkeit durch die Vertiefung nicht beeinflusst.

Bezüglich des Systems ist es auch vorgesehen, das Handschleifgerät in seiner Arbeitsstellung mit der Kofferschale und insbesondere mit der Vertiefung der Kofferschale durch wenigstens ein Rastmittel und/oder wenigstens ein Spannmittel lösbar zu verbinden, wobei das Handschleifgerät in seiner Raststellung derart auf den Transportkoffer ausgerichtet ist, dass eine Halbgerade, welche eine Verlängerung einer Antriebswelle des Handschleifgeräts bildet, einen von dem Transportkoffer ungestörten Verlauf aufweist und/oder dass ein an das Handschleifgerät angekuppelter Schleifkörper kontaktfrei zu dem Transportkoffer drehbar ist. Dieses System ermöglicht es, das Handschleifgerät für eine Vielzahl von weiteren Anwendungsfällen zu verwenden und erhöht so den Nutzwert des Handschleifgeräts erheblich.

Das Verfahren zum Betrieb eines Handgeräts, welches insbesondere als Heißlufthandgerät oder als Handschleifgerät ausgebildet ist, sieht vor, das Handgeräts derart mit einer an einer Außenseite eines Transportkoffers angeordneten Vertiefung zu verbinden, dass das Handgerät so gehalten ist, dass ein Anwender ein Werkstück in einem von dem Handgerät erzeugbaren Heißluftstrahls oder gegenüber einem von dem Handgerät drehbaren Schleifkörper handhaben kann, ohne das Handgerät halten zu müssen. Hierdurch wird allein durch die Komponenten des Systems eine weitere Anwendungsmöglichkeit geschaffen.

Im Sinne der Erfindung umfasst ein Transportkoffer einen Stauraum oder Innenraum, in welchem das Heißlufthandgerät und ggf. Zubehör zum Transport und zur Lagerung aufgenommen ist. Der Stauraum wird durch Innenseiten der Kofferschalen begrenzt.

Im Sinne der Erfindung wird unter einem Heißlufthandgerät eine Heißluftpistole und insbesondere auch ein Heißluftstab verstanden.

Weitere Einzelheiten der Erfindung werden in der Zeichnung anhand von schematisch dargestellten Ausführungsbeispielen beschrieben.

Hierbei zeigt:
- Figur 1 bis 4:: eine erste Ausführungsvariante eines erfindungsgemäßen Systems;
- Figur 5, 6:: eine zweite Ausführungsvariante eines erfindungsgemäßen Systems;
- Figur 7, 8:: zwei Ausführungsvarianten von Vertiefungen an Kofferschalen und
- Figur 9 - 11:: eine dritte Ausführungsvariante eines erfindungsgemäßen Systems.

In der Figur 1 ist als Heißlufthandgerät HLG eine Heißluftpistole 1 in Seitenansicht dargestellt. Das Heißlufthandgerät HLG bzw. die Heißluftpistole 1 sind als elektrisch betriebenes Handgerät EBH ausgeführt. Die Heißluftpistole 1 umfasst einen Griff 2, einen Gebläseabschnitt 3, einen Heizabschnitt 4 und eine Heißluftdüse 5. Weiterhin umfasst die Heißluftpistole 1 in dem Gebläseabschnitt 3 eine Luftansaugöffnung 6, an dem Griff 2 eine Schalteinrichtung 7 und ein in den Griff 2 geführtes Elektrokabel 8.

Die Heißluftpistole 1 ist in der Figur 2 nochmals dargestellt und bildet zusammen mit dem dort gezeigten Transportkoffer 101 ein System S. Der Transportkoffer 101 umfasst eine erste Kofferschale 102 und eine zweite Kofferschale 103. Die beiden Kofferschalen 102, 103 sind mittels eines Gelenks 104 um eine Gelenkachse 104a verschwenkbar zueinander verbunden, so dass der Transportkoffer 101 nach einem Entriegeln durch Verschwenken der ersten Kofferschale 102 in Pfeilrichtung w aufgeklappt werden kann. Hierbei teilt sich ein Griff 105 in eine an der ersten Kofferschale 102 ausgebildete erste Griffhälfte 105a und eine an der zweiten Kofferschale 103 ausgebildete zweite Griffhälfte 105b. Die erste Kofferschale 102 ist als Wanne 106 bzw. wannenförmige Kofferschale 102 ausgebildet und weist eine Bodenwandung 107 auf, welche von vier Seitenwänden 108, 109, 110 und 111 (siehe auch Figur 4) umgrenzt ist. Die Bodenwandung 107 und die Seitenwände 108 - 111 bilden eine Außenseite 112 der ersten Kofferschale 102. An dieser Außenseite 112 der ersten Kofferschale 102 ist im Bereich der Bodenwandung 107 eine Vertiefung 113 ausgebildet, welche in einen Innenraum bzw. Stauraum 114 des Transportkoffers 101 gerichtet ist. Diese Vertiefung 113 ist derart bemessen und ausgerichtet, dass die Heißluftpistole 1 mit ihrem ihrer Heißluftdüse 5 gegenüber liegenden Gebläseabschnitt 3 in eine Pfeilrichtung v in die Vertiefung 113 einsteckbar ist, wie dies in der Figur 2 angedeutet ist, wobei die Heißluftpistole 1 in der Figur 2 zur Vereinfachung ohne Elektrokabel dargestellt ist.

Die vollständig eingesteckte Heißluftpistole 1 ist dann in der Figur 3 gezeigt, wobei die in der Figur 3 gezeigte Stellung der Heißluftpistole 1 als Arbeitsstellung A bezeichnet wird. Um in der Figur 3 die Position der Heißluftpistole 1 deutlich zu zeigen, ist deren Kontur auch im Bereiche der Vertiefung 113 mit durchgezogenen Linien dargestellt. In der Figur 3 ist weiterhin erkennbar, dass die Heißluftpistole 1 mit einer Rückseite 2b ihres Griffs 2 auf der Bodenwandung 107 der oberen Kofferschale 102 aufliegt und hierdurch die Arbeitsstellung A der Heißluftpistole 1 stabilisiert wird.

Eine Achse A5 eines von der Heißluftpistole 1 erzeugbaren Heißluftstrahls HLS steht in der Arbeitsstellung A der Heißluftpistole 1 in einem Winkel α von 67°zu der Bodenwandung 107 der ersten Kofferschale 102 und ist von der Bodenwandung 107 weg gerichtet.

In der Figur 3 ist weiterhin als Heißlufthandgerät alternativ zu der Heißluftpistole 1 noch ein Heißluftstab 51 gezeigt, welcher mit dem Transportkoffer 101 ebenfalls ein System S bildet. Der Heißluftstab bildet ebenfalls ein elektrisch betriebenes Handgerät EBH. Der Heißluftstab 51 umfasst einen Griff 52, welcher gleichzeitig einen Gebläseabschnitt 53 bildet, einen Heizabschnitt 54 und eine Heißluftdüse 55. Weiterhin umfasst die Heißluftstab 51 in dem Gebläseabschnitt 53 eine Luftansaugöffnung 56 und eine Schalteinrichtung 57 sowie ein nicht dargestelltes Elektrokabel. Der Heißluftstab 51 ist ebenso wie die Heißluftpistole 1 in die Vertiefung 113 einsetzbar, um von dem Transportkoffer 101 in einer Arbeitsstellung gehalten zu werden.

In der bereits erwähnten Figur 4 ist der bereits in den Figuren 2 und 3 gezeigte Transportkoffer 101 in einer Draufsicht auf seine Bodenwandung 107 dargestellt. In dieser Draufsicht ist nochmals die Vertiefung 113 erkennbar, welche auf einen rechteckigen Querschnitt des Gebläseabschnitts der Heißluftpistole angepasst ist. Die Vertiefung 113 weist einen umlaufenden Rand 115 auf.

In den Figuren 5 und 6 ist eine zweite Ausführungsvariante eines erfindungsgemäßen Systems S gezeigt. Zur Vereinfachung ist nur eine ersten, obere Kofferschale 302 eines Transportkoffers 301 in seitlicher Schnittansicht gezeigt, wobei der Schnitt im Bereich einer Vertiefung 313 der ersten Kofferschale 302 ausgeführt ist.

Die erste Kofferschale 302 ist wiederum als Wanne 306 bzw. wannenförmige Kofferschale 302 ausgebildet und weist eine Bodenwandung 307 auf, welche von vier Seitenwänden 309, 311 umgrenzt ist, wobei in der Schnittdarstellung nur zwei Seitenwände sichtbar sind. Die Bodenwandung 307 und die Seitenwände 309, 311 bilden eine Außenseite 312 der ersten Kofferschale 302. Dieselbe Heißluftpistole ist einmal mit gestrichelten Linien gezeichnet und als Heißluftpistole 201' bezeichnet und einem mit durchgezogenen Linien gezeichnet und als Heißluftpistole 201 bezeichnet. Die Heißluftpistole 201 ist als elektrisch betriebenes Handgerät EBH ausgebildet. Hierbei zeigt die Heißluftpistole 201 eine Arbeitsstellung A, in welcher die Heißluftpistole 201 an dem Transportkoffer 301 gehalten ist. Wie die gestrichelte Darstellung zeigt wird die Heißluftpistole 201' zunächst mit ihrem Gebläseabschnitt 203 etwa senkrecht in die Vertiefung 313 gesetzt und dann in Pfeilrichtung w' geschwenkt, so dass ein als tailliertes Ende ausgebildetes Haltemittel 203a des Gebläseabschnitts 203 in eine in der Vertiefung 313 ausgebildete, als T-Führung ausgestaltete Aufnahme 313a eingeführt wird. Optional weist ein Griff 202 der Heißluftpistole 201 an einer Rückseite 202b Eine Kontaktelement K auf, mit welchem die Heißluftpistole 201 in der Arbeitsstellung A dann auf der Bodenplatte 307 der ersten Kofferschale 302 aufliegt. Gemäß einer Ausführungsvariante ist es auch vorgesehen, dass der Griff 202 mit einer Unterseite 202a auf der Bodenplatte aufliegt oder mit seiner Rückseite 202b an der Seitenwand 309 anliegt.

In der Figur 6 ist der in der Figur 5 angedeutete Schnitt VI-VI schematisch dargestellt, so dass erkennbar ist wie das Haltemittel 203a in der an der ersten Kofferschale 202 ausgebildeten Aufnahme 313a geführt ist. Ein Herausnehmen der Heißluftpistole 201 aus der Vertiefung 313 erfolgt durch eine Verschwenken der Heißluftpistole 201 entgegen der Pfeilrichtung w'.

In den Figuren 7 und 8 sind erste Kofferschalen 502 und 702 in Draufsicht auf ihre Bodenplatten 507 bzw. 707 gezeigt. Beide Kofferschalen 502, 702 weisen als Vertiefungen 513 bzw. 713 hinterschnittene Führungen 550 bzw. 750 auf, welche Aufnahmen 513a bzw. 713a bilden und in welche nicht dargestellte Heißluftpistolen mit einem an diesen als Schuh ausgebildeten Haltemitteln eingeschoben werden können. Sofern der Schuh rotationssymmetrisch ausgebildet ist, ist es auch möglich, die jeweilige Heißluftpistole in der Führung 550 bzw. 750 zu drehen und entsprechend den Anforderungen auszurichten. Bei einer quadratischen Ausbildung des Schuhs sind vier Möglichkeiten für eine Verbindung von Transportkoffer und Heißluftpistole gegeben. Bei einer rechteckigen Ausbildung des Schuhs sind zwei Möglichkeiten für eine Verbindung von Transportkoffer und Heißluftpistole gegeben. Sofern der Transportkoffer und die Heißluftpistole nur in einer Ausrichtung miteinander verbunden werden sollen, ist es vorgesehen den Schuh und die Führung entsprechend zu codieren und so eine Fehlmontage zu vermeiden.

In der Figur 9 ist als elektrisch betriebenes Handgerät EBH ein Handschleifgerät 801 schematisch in Seitenansicht dargestellt. Das Handschleifgerät 801 umfasst ein mit einer Hand umgreifbares Gehäuse 809 und eine Antriebswelle 810, an welche ein Schleifkörper 811 angekuppelt ist. Das Handschleifgerät 801 umfasst einen internen Akkumulator, kann aber auch durch eine elektrische Leitung mit einer externen Stromquelle verbunden sein. Weiterhin zeigt die Figur 9 eine Draufsicht auf einen Transportkoffer 901, mit welchem zusammen das Handschleifgerät 801 ein System S bildet. Der Transportkoffer 901 umfasst eine erste Kofferschale 902 und eine zweite Kofferschale 903. Die beiden Kofferschalen 902, 903 sind mittels eines Gelenks 904 verschwenkbar zueinander verbunden, so dass der Transportkoffer 901 nach einem Entriegeln durch Verschwenken der ersten Kofferschale 902 in Pfeilrichtung w (siehe Figur 10) aufgeklappt werden kann. An einer Außenseite 912 der ersten Kofferschale 902 ist im Bereich einer Bodenwandung 907 eine sich seitlich und nach oben öffnende Vertiefung 913 ausgebildet, welche in einen Innenraum bzw. Stauraum des Transportkoffers 901 gerichtet ist. Diese Vertiefung 913 ist als randoffene Wanne ausgebildet und derart bemessen und ausgerichtet, dass das Handschleifgerät 801 mit seinem Gehäuse 809 zu etwa einem Drittel einlegbar ist, wie dies in der Figur 10 dargestellt ist. In der Figur 10 ist ein Schleifkörper 811 nur mit einer gestrichelten Linie angedeutet, so dass das in der Vertiefung 913 liegende Gehäuse 809 erkennbar ist. Das Handschleifgerät 801 wird von dem Transportkoffer 901 derart gehalten, dass sich der Schleifkörper 811 in dem in der Figur 10 gezeigten fixierten Zustand des Handschleifgeräts 801 frei gegenüber dem Transportkoffer 901 und gegenüber einem Untergrund U, auf welchem der Transportkoffer 901 aufliegt, drehen kann, so dass der Nutzer das Handschleifgerät 801 im Betrieb nicht halten muss. Eine Halbgerade HG810, welche von der Antriebswelle 810 ausgeht, weist einen von dem Transportkoffer 901 ungestörten Verlauf auf, wenn das Handschleifgerät 801 in der Vertiefung 913 des Transportkoffers 911 gehalten ist.

In der Figur 11 ist gezeigt wie das Gehäuse 809 des Handschleifgeräts 801 in der Vertiefung 913 des Transportkoffers 901 aufgenommen ist und somit in einer Arbeitsstellung steht. Statt des in den Figuren 9 und 10 gezeigten scheibenförmigen Schleifkörpers ist an der Antriebswelle 810 des Handschleifgeräts 801 nun mittels eines Adapters 812 eine flexible Welle 813 angeschlossen, welche durch ein Griffstück 814 hindurch zu einem weiteren Adapter 815 verläuft, an welchen ein kegelförmiger Schleifkörper 816 angekuppelt ist. Hierdurch ist es einem Anwender möglich, sich voll auf die zu verrichtende Schleifarbeit zu konzentrieren, da es nicht erforderlich ist, das Gehäuse 809 des Handschleifgeräts 801 zu halten. Mit der freien Hand kann der Anwender auf diese Weise z.B. ein zu bearbeitendes Werkstück handhaben.

In der Figur 11 ist ein optional vorhandenes Spannmittel 817 dargestellt, das als Spannband 817a mit endseitig angeordneten Haken 817b und 817 c ausgebildet ist, mit welchen dieses in nur in der Figur 11 gezeigte Ausnehmungen 902a, 902b einhängbar ist, welche in der ersten Kofferschalen 902 ausgebildet sind.

In der Figur 11 ist auch ein optional vorhandenes Rastmittel 818 dargestellt, welches als Bügel 818a ausgebildet ist. Der Bügel 818a ist auf eine Geometrie des Gehäuses 809 angepasst und mit seinen elastisch verformbare Federarme 818b und 818c umfassenden Enden in nur in der Figur 11 gezeigte Ausnehmungen 902c, 902d einrastbar, welche in der ersten Kofferschale 902 ausgebildet sind.

Das Spannband 817a und der Bügel 818a sind in der Figur 11 transparent dargestellt, so dass die Konturlinien des Gehäuses 809 des Handschleifgeräts 801 nicht verdeckt werden.

### Bezugszeichenliste:

- K: Kontaktelement an 202
- S: System
- w: Pfeilrichtung
- w': Pfeilrichtung
- v: Pfeilrichtung
- A: Arbeitsstellung von 1, 201
- A5: Achse von 5
- HLS: Heißluftstrahls HLS
- HLG: Heißlufthandgerät
- α: Winkel zwischen 107 und HLS

- 1: Heißluftpistole
- 2: Griff von 1
- 2b: Rückseite 2b von 2
- 3: Gebläseabschnitt von 1
- 4: Heizabschnitt von 1
- 5: Heißluftdüse
- 6: Luftansaugöffnung
- 7: Schalteinrichtung
- 8: Elektrokabel

- 51: Heißluftstab
- 52: Griff von 51
- 53: Gebläseabschnitt von 51
- 54: Heizabschnitt von 51
- 55: Heißluftdüse
- 56: Luftansaugöffnung
- 57: Schalteinrichtung

- 101: Transportkoffer
- 102: erste Kofferschale
- 103: zweite Kofferschale
- 104: Gelenk zwischen 102 und 103
- 104a: Gelenkachse von 104
- 105: Griff
- 105a: erste Griffhälfte
- 105b: zweite Griffhälfte
- 106: Wanne
- 107: Bodenwandung von 106 bzw. 102
- 108 - 111: Seitenwand von 106
- 112: Außenseite von 102
- 113: Vertiefung an 102
- 114: Innenraum bzw. Stauraum von 101
- 115: umlaufender Rand um 113

- 201: Heißluftpistole (durchgezogene Linien)
- 201': Heißluftpistole (gestrichelte Linien)
- 202: Griff
- 202a: Unterseite von 202
- 202b: Rückseite von 202
- 203: Gebläseabschnitt
- 203a: Haltemittel an 203

- 301: Transportkoffer
- 302: erste, obere Kofferschale
- 306: Wanne
- 307: Bodenwandung von 306 bzw. 302
- 309, 311: Seitenwand von 306
- 313: Vertiefung an 302
- 313a: Aufnahme

- 502: Kofferschale
- 507: Bodenplatte vom 502
- 513: Vertiefung
- 513a: Aufnahme
- 550: Führung

- 702: Kofferschale
- 707: Bodenplatte von 702
- 713: Vertiefung
- 713a: Aufnahme
- 750: Führung

- 801: Handschleifgerät
- 809: Gehäuse
- 810: Antriebswelle
- 811: Schleifkörper
- 812: Adapter
- 813: flexible Welle
- 814: Griffstück
- 815: weiterer Adapter
- 816: kegelförmiger Schleifkörper
- 817: Spannmittel
- 817a: Spannband
- 817b, 817c: Haken
- 818: Rastmittel
- 818a: Bügel
- 818b, 818c: Federarm

- 901: Transportkoffer
- 902: erste Kofferschale
- 902a, 902b: Ausnehmung für 817
- 902c, 902d: Ausnehmung für 818
- 903: zweite Kofferschale
- 904: Gelenk
- 907: Bodenwandung
- 912: Außenseite
- 913: Vertiefung

- EBH: elektrisch betriebenes Handgerät
- HG810: Halbgerade von 810 ausgehend
- w: Pfeilrichtung

## Patentansprüche

1. System (S) umfassend ein Heißlufthandgerät (HLG; 1; 201) und einen Transportkoffer (101; 301; 901) für das Heißlufthandgerät (HLG; 1; 201), wobei der Transportkoffer (101; 301; 901) mindestens eine erste Kofferschale (102; 302; 502; 702; 902) umfasst, wobei die mindestens eine erste Kofferschale (102; 302; 502; 702; 902) eine Außenseite (112; 912) umfasst, wobei die Kofferschale (102; 302; 502; 702; 902) in ihrer Außenseite (112; 912) eine Vertiefung (113; 313; 513; 713; 913) zu einer abschnittsweisen Aufnahme des Heißlufthandgeräts (HLG; 1; 201) umfasst und wobei sich die Vertiefung (113; 313; 513; 713; 913) in Richtung eines Stauraums (114) des Transportkoffers (101; 301; 801) erstreckt, **dadurch gekennzeichnet, dass** das Heißlufthandgerät (HLG; 1; 201) wenigstens ein Haltemittel (203a) umfasst, wobei die wenigstens eine Kofferschale (102; 302; 502; 702; 103) in der Vertiefung (113; 313; 513; 713) wenigstens eine Aufnahme (313a) für das Haltemittel (203a) umfasst und wobei das Heißlufthandgerät (HLG; 1; 201) in einer Arbeitsstellung (A) mit einem von seiner Heißluftdüse (5) abgewandtem Ende in der Vertiefung (113; 313; 513; 713) aufgenommen ist.

2. System nach Anspruch 1, **dadurch gekennzeichnet, dass** der Transportkoffer (101; 301; 901) die erste Kofferschale (102; 302; 502; 702; 902) und eine zweite Kofferschale (103; 903) umfasst, wobei die Vertiefung (113; 313; 513; 713; 913) an der ersten Kofferschale (102; 302; 502; 702; 902) zwischen einem Griff (2; 202) des Transportkoffers (101; 301; 903) und einer die beiden Kofferschalen (102; 302; 502; 702; 103; 902; 903) verbindenden Gelenkachse (104a) des Transportkoffers (101; 301; 901) angeordnet ist.

3. System nach wenigstens einem der vorgenannten Ansprüche, **dadurch gekennzeichnet, dass** die Kofferschale (102; 302; 502; 702; 103; 902; 903) wannenförmig ausgebildet ist, wobei die Vertiefung (113; 313; 513; 713; 913) an einer Bodenwandung (106; 306; 906) der Kofferschale (102; 302; 502; 702; 103) angeordnet ist.

4. System nach Anspruch 3, **dadurch gekennzeichnet, dass** die Vertiefung (113; 313; 513; 713) mittig in der Bodenwandung (107; 307; 907) der Kofferschale (102; 302; 502; 702; 103; 902; 903) angeordnet ist.

5. System nach wenigstens einem der vorgenannten Ansprüche, **dadurch gekennzeichnet, dass** in einer Arbeitsstellung (A) ein Formschluss zwischen der wenigstens einen Kofferschale (102; 302; 502; 702; 103) und einem Griff (2; 202) des Heißlufthandgeräts (HLG; 1; 201) und/oder einem Gebläseabschnitt (3; 203) des Heißlufthandgeräts (HLG; 1; 201) hergestellt ist.

6. System nach Anspruch 1, **dadurch gekennzeichnet, dass** ein Gebläseabschnitt (3; 203) des Heißlufthandgeräts (HLG; 1; 201) wenigstens eine Luftansaugöffnung (6) umfasst, wobei das Heißlufthandgerät (HLG; 1; 201) und die wenigstens erste Kofferschale (102; 302; 502; 702; 103) derart aufeinander angepasst sind, dass in einer Arbeitsstellung (A) ein ungehinderter Lufteintritt in die wenigstens eine Luftansaugöffnung (6) gegeben ist.

7. System nach wenigstens einem der vorgenannten Ansprüche, **dadurch gekennzeichnet, dass** das Heißlufthandgerät (HLG; 1; 201) als Heißluftpistole (HLG; 1; 201) ausgebildet ist und einen Griff (2; 202) umfasst, wobei das Heißlufthandgerät (HLG; 1; 201) in einer Arbeitsstellung (A) mit einer Unterseite (202a) des Griffs (2; 202) und/oder einer Rückseite (202b) des Griffs (2; 202) an dem Transportkoffer (101; 301) anliegt.

8. System nach wenigstens einem der vorgenannten Ansprüche, **dadurch gekennzeichnet, dass** die Vertiefung (113; 313) beckenartig mit einem umlaufenden Rand (115) ausgebildet ist oder dass die Vertiefung (513) schlitzförmig mit einem seitlichen Einlass oder dass die Vertiefung (713; 913) mit einem seitlichen Einlass und einem seitlichen Auslass ausgebildet ist.

9. System nach wenigstens einem der vorgenannten Ansprüche, **dadurch gekennzeichnet, dass** eine Achse (A5) eines von dem Heißlufthandgerät (HLG; 1; 201) erzeugbaren Heißluftstrahls (HLS) in einer Arbeitsstellung (A) des Heißlufthandgeräts (HLG; 1; 201) in einem Winkel (α) von 20° bis 90° und insbesondere in einem Winkel (α) von 45° bis 90° zu einer Bodenwandung (107; 307) der Kofferschale (102; 302) steht und von der Bodenwandung (107; 307) weg gerichtet ist.

10. System nach Anspruch 1, **dadurch gekennzeichnet, dass** das Heißlufthandgerät (HLG; 1; 201) in ihrer Arbeitsstellung (A) mit der Kofferschale (102; 302; 502; 702; 103) und insbesondere mit der Vertiefung (113; 313; 513; 713) der Kofferschale (102; 302; 502; 702; 103) durch wenigstens ein Rastmittel lösbar verbindbar ist, wobei das Rastmittel insbesondere zwischen der Kofferschale (102; 302; 502; 702; 103) und einem Griff (2; 202) des Heißlufthandgeräts (HLG; 1; 201) oder zwischen der Vertiefung (113; 313; 513; 713) und einem Gebläseabschnitt (3; 203) des Heißlufthandgeräts (HLG; 1; 201) angeordnet ist.

11. System nach Anspruch 1, **dadurch gekennzeichnet, dass** das Handschleifgerät (801) in seiner Arbeitsstellung mit der Kofferschale (902) und insbesondere mit der Vertiefung (913) der Kofferschale (902) durch wenigstens ein Rastmittel (818) und/oder wenigstens ein Spannmittel (817) lösbar verbindbar ist, wobei das Handschleifgerät (801) in seiner Raststellung derart auf den Transportkoffer (901) ausgerichtet ist, dass eine Halbgerade (HG810), welche eine Verlängerung einer Antriebswelle (810) des Handschleifgeräts (801) bildet, einen von dem Transportkoffer (901) ungestörten Verlauf aufweist und/oder dass ein an das Handschleifgerät (801) angekuppelter Schleifkörper (811; 816) kontaktfrei zu dem Transportkoffer (901) drehbar ist.

## Claims

1. System (S) comprising a handheld hot-air device (HLG; 1; 201) and a transport case (101; 301; 901) for the handheld hot-air device (HLG; 1; 201), wherein the transport case (101; 301; 901) comprises at least one first case shell (102; 302; 502; 702; 902), wherein the at least one first case shell (102; 302; 502; 702; 902) comprises an outer side (112; 912), wherein, in its outer side (112; 912), the case shell (102; 302; 502; 702; 902) comprises a depression (113; 313; 513; 713; 913) for partially accommodating the handheld hot-air device (HLG; 1; 201), and wherein the depression (113; 313; 513; 713; 913) extends in the direction of a stowage space (114) of the transport case (101; 301; 801), **characterized in that** the handheld hot-air device (HLG; 1; 201) comprises at least one retaining means (203a), wherein, in the depression (113; 313; 513; 713), the at least one case shell (102; 302; 502; 702; 103) comprises at least one mount (313a) for the retaining means (203a) and wherein, in an operating position (A), the handheld hot-air device (HLG; 1; 201) has an end which is directed away from its hot-air nozzle (5) accommodated in the depression (113; 313; 513; 713).

2. System according to Claim 1, **characterized in that** the transport case (101; 301; 901) comprises the first case shell (102; 302; 502; 702; 902) and a second case shell (103; 903), wherein the depression (113; 313; 513; 713; 913) is arranged on the first case shell (102; 302; 502; 702; 902) between a handle (2; 202) of the transport case (101; 301; 903) and a hinge pin (104a) of the transport case (101; 301; 901), said hinge pin connecting the two case shells (102; 302; 502; 702; 103; 902; 903).

3. System according to at least one of the preceding claims, **characterized in that** the case shell (102; 302; 502; 702; 103; 902; 903) is of tub-like design, wherein the depression (113; 313; 513; 713; 913) is arranged on a base wall (106; 306; 906) of the case shell (102; 302; 502; 702; 103).

4. System according to Claim 3, **characterized in that** the depression (113; 313; 513; 713) is arranged centrally in the base wall (107; 307; 907) of the case shell (102; 302; 502; 702; 103; 902; 903).

5. System according to at least one of the preceding claims, **characterized in that**, in an operating position (A), a form fit is established between the at least one case shell (102; 302; 502; 702; 103) and a handle (2; 202) of the handheld hot-air device (HLG; 1; 201) and/or a fan portion (3; 203) of the handheld hot-air device (HLG; 1; 201).

6. System according to Claim 1, **characterized in that** a fan portion (3; 203) of the handheld hot-air device (HLG; 1; 201) comprises at least one air-intake opening (6), wherein the handheld hot-air device (HLG; 1; 201) and the at least first case shell (102; 302; 502; 702; 103) are adapted to one another such that, in an operating position (A), air enters without obstruction into the at least one air-intake opening (6).

7. System according to at least one of the preceding claims, **characterized in that** the handheld hot-air device (HLG; 1; 201) is designed in the form of a heat gun (HLG; 1; 201) and comprises a handle (2; 202), wherein, in an operating position (A), the handheld hot-air device (HLG; 1; 201) butts against the transport case (101; 301) by way of an underside (202a) of the handle (2; 202) and/or a rear side (202b) of the handle (2; 202).

8. System according to at least one of the preceding claims, **characterized in that** the depression (113; 313) is designed in the manner of a bowl with a periphery (115) running all the way round, or **in that** the depression (513) is designed in the form of a slot with a lateral inlet, or **in that** the depression (713; 913) is designed with a lateral inlet and a lateral outlet.

9. System according to at least one of the preceding claims, **characterized in that**, in an operating position (A) of the handheld hot-air device (HLG; 1; 201), an axis (A5) of a hot-air jet (HLS) which can be generated by the handheld hot-air device (HLG; 1; 201) is at an angle (α) of 20° to 90°, and in particular at an angle (α) of 45° to 90°, to a base wall (107; 307) of the case shell (102; 302) and is directed away from the base wall (107; 307) .

10. System according to Claim 1, **characterized in that**, in its operating position (A), the handheld hot-air device (HLG; 1; 201) can be connected in a releasable manner to the case shell (102; 302; 502; 702; 103), and in particular to the depression (113; 313; 513; 713) of the case shell (102; 302; 502; 702; 103), by at least one latching means, wherein the latching means is arranged in particular between the case shell (102; 302; 502; 702; 103) and a handle (2; 202) of the handheld hot-air device (HLG; 1; 201) or between the depression (113; 313; 513; 713) and a fan portion (3; 203) of the handheld hot-air device (HLG; 1; 201).

11. System according to Claim 1, **characterized in that**, in its operating position, the handheld grinder (801) can be connected in a releasable manner to the case shell (902), and in particular to the depression (913) of the case shell (902), by at least one latching means (818) and/or at least one clamping means (817), wherein, in its latching position, the handheld grinder (801) is oriented in relation to the transport case (901) such that the course followed by a half-line (HG810) which forms an extension of a drive shaft (810) of the handheld grinder (801) is unimpeded by the transport case (901), and/or **in that** a grinding tool (811; 816) which is coupled to the handheld grinder (801) can be rotated in a contact-free manner in relation to the transport case (901).

## Revendications

1. Système (S) comportant un appareil portatif à air chaud (HLG ; 1 ; 201) et une mallette de transport (101 ; 301 ; 901) pour l'appareil portatif à air chaud (HLG ; 1 ; 201), dans lequel la mallette de transport (101 ; 301 ; 901) comporte au moins une première coque de mallette (102 ; 302 ; 502 ; 702 ; 902), dans lequel l'au moins une première coque de mallette (102 ; 302 ; 502 ; 702 ; 902) comporte un côté extérieur (112 ; 912), dans lequel la coque de mallette (102 ; 302 ; 502 ; 702 ; 902) comporte, dans son côté extérieur (112 ; 912), un évidement (113 ; 313 ; 513 ; 713 ; 913) servant au logement, au moins dans certaines zones, de l'appareil portatif à air chaud (HLG ; 1 ; 201), et dans lequel l'évidement (113 ; 313 ; 513 ; 713 ; 913) s'étend dans la direction d'un espace de rangement (114) de la mallette de transport (101 ; 301 ; 801), **caractérisé en ce que** l'appareil portatif à air chaud (HLG ; 1 ; 201) comporte au moins un moyen de retenue (203a), l'au moins une coque de mallette (102 ; 302 ; 502 ; 702 ; 103) comportant, dans l'évidement (113 ; 313 ; 513 ; 713), au moins un logement (313a) pour le moyen de retenue (203a) et l'appareil portatif à air chaud (HLG ; 1 ; 201) étant, dans une position de travail (A), logé dans l'évidement (113 ; 313 ; 513 ; 713) par une extrémité opposée à sa buse à air chaud (5).

2. Système selon la revendication 1, **caractérisé en ce que** la mallette de transport (101 ; 301 ; 901) comporte la première coque de mallette (102 ; 302 ; 502 ; 702 ; 902) et une deuxième coque de mallette (103 ; 903), l'évidement (113 ; 313 ; 513 ; 713 ; 913) sur la première coque de mallette (102 ; 302 ; 502 ; 702 ; 902) étant disposé entre une poignée (2 ; 202) de la mallette de transport (101 ; 301 ; 903) et un axe d'articulation (104a) de la mallette de transport (101 ; 301 ; 901) reliant les deux coques de mallette (102 ; 302 ; 502 ; 702 ; 103 ; 902 ; 903).

3. Système selon au moins l'une des revendications précédentes, **caractérisé en ce que** la coque de mallette (102 ; 302 ; 502 ; 702 ; 103 ; 902 ; 903) est réalisée en forme de bac, l'évidement (113 ; 313 ; 513 ; 713 ; 913) étant disposé sur une paroi de fond (106 ; 306 ; 906) de la coque de mallette (102 ; 302 ; 502 ; 702 ; 103) .

4. Système selon la revendication 3, **caractérisé en ce que** l'évidement (113 ; 313 ; 513 ; 713) est disposé centralement dans la paroi de fond (107 ; 307 ; 907) de la coque de mallette (102 ; 302 ; 502 ; 702 ; 103 ; 902 ; 903) .

5. Système selon au moins l'une des revendications précédentes, **caractérisé en ce que**, dans une position de travail (A), une complémentarité de forme est réalisée entre l'au moins une coque de mallette (102 ; 302 ; 502 ; 702 ; 103) et une poignée (2 ; 202) de l'appareil portatif à air chaud (HLG ; 1 ; 201) et/ou une partie de ventilateur (3 ; 203) de l'appareil portatif à air chaud (HLG ; 1 ; 201).

6. Système selon la revendication 1, **caractérisé en ce qu'**une partie de ventilateur (3 ; 203) de l'appareil portatif à air chaud (HLG ; 1 ; 201) comporte au moins une ouverture d'aspiration d'air (6), l'appareil portatif à air chaud (HLG ; 1 ; 201) et l'au moins une première coque de mallette (102 ; 302 ; 502 ; 702 ; 103) étant adaptés l'un à l'autre de telle sorte que, dans une position de travail (A), une entrée d'air sans entrave dans l'au moins une ouverture d'aspiration d'air (6) est assurée.

7. Système selon au moins l'une des revendications précédentes, **caractérisé en ce que** l'appareil portatif à air chaud (HLG ; 1 ; 201) est réalisé en tant que pistolet à air chaud (HLG ; 1 ; 201) et comporte une poignée (2 ; 202), l'appareil portatif à air chaud (HLG ; 1 ; 201) s'appuyant, dans une position de travail (A), contre la mallette de transport (101 ; 301) par un côté inférieur (202a) de la poignée (2 ; 202) et/ou un côté arrière (202b) de la poignée (2 ; 202).

8. Système selon au moins l'une des revendications précédentes, **caractérisé en ce que** l'évidement (113 ; 313) est réalisé à la manière d'une cuvette avec un bord périphérique (115) ou **en ce que** l'évidement (513) est réalisé en forme de fente avec une entrée latérale ou **en ce que** l'évidement (713 ; 913) est réalisé avec une entrée latérale et une sortie latérale.

9. Système selon au moins l'une des revendications précédentes, **caractérisé en ce qu'**un axe (A5) d'un jet d'air chaud (HLS) pouvant être produit par l'appareil portatif à air chaud (HLG ; 1 ; 201), dans une position de travail (A) de l'appareil portatif à air chaud (HLG ; 1 ; 201), forme un angle (α) de 20° à 90° et en particulier un angle (α) de 45° à 90° par rapport à une paroi de fond (107 ; 307) de la coque de mallette (102 ; 302) et est orienté à l'écart de la paroi de fond (107 ; 307) .

10. Système selon la revendication 1, **caractérisé en ce que** l'appareil portatif à air chaud (HLG ; 1 ; 201) peut, dans sa position de travail (A), être relié de manière amovible par au moins un moyen d'encliquetage à la coque de mallette (102 ; 302 ; 502 ; 702 ; 103) et en particulier à l'évidement (113 ; 313 ; 513 ; 713) de la coque de mallette (102 ; 302 ; 502 ; 702 ; 103), le moyen d'encliquetage étant disposé en particulier entre la coque de mallette (102 ; 302 ; 502 ; 702 ; 103) et une poignée (2 ; 202) de l'appareil portatif à air chaud (HLG ; 1 ; 201) ou entre l'évidement (113 ; 313 ; 513 ; 713) et une partie de ventilateur (3 ; 203) de l'appareil portatif à air chaud (HLG ; 1 ; 201).

11. Système selon la revendication 1, **caractérisé en ce que** l'appareil de meulage portatif (801) peut, dans sa position de travail, être relié de manière amovible à la coque de mallette (902) et en particulier à l'évidement (913) de la coque de mallette (902) par au moins un moyen d'encliquetage (818) et/ou au moins un moyen de serrage (817), l'appareil de meulage portatif (801) étant, dans sa position d'encliquetage, orienté sur la mallette de transport (901) de telle sorte qu'une demi-droite (HG810) qui forme un prolongement d'un arbre d'entraînement (810) de l'appareil de meulage portatif (801) présente un tracé non interrompu par la mallette de transport (901) et/ou **en ce qu'**un corps abrasif (811 ; 816) accouplé à l'appareil de meulage portatif (801) peut tourner sans contact par rapport à la mallette de transport (901).
